# EUROPÄISCHE PATENTSCHRIFT

(11) **EP 2 270 238 B1**
(45) Veröffentlichungstag und Bekanntmachung des Hinweises auf die Patenterteilung: **26.09.2012**
(21) Anmeldenummer: 10155860.9
(22) Anmeldetag: 09.03.2010
(51) Int. Cl.: C21B 3/08, C21C 7/00, F27D 15/02

(54) **Kühlbett für Schlacken und Verfahren zum Kühlen von Schlacken**
Cooling bed for slag and method for cooling slag
Refroidissoir pour scories et procédé de refroidissement de scories

(30) Priorität: 30.06.2009 DE 102009026076
(43) Veröffentlichungstag der Anmeldung: 05.01.2011
(73) Patentinhaber: Schlackenaufbereitung GmbH & Co.KG, 66787 Wadgassen (DE)
(72) Erfinder:
(74) Vertreter: Vièl, Georg

(56) Entgegenhaltungen:
- DE-A1- 1 433 462
- JP-A- 11 029 810
- JP-U- 50 001 504
- LU-A1- 57 207

## Beschreibung

Die Erfindung betrifft eine Vorrichtung zum Kühlen von Elektro- oder LD-Schlacken und ein Verfahren zum Kühlen von Elektro- oder LD-Schlacken.

Es ist bekannt, Schlacken, beispielsweise Elektroschlacken oder LD-Schlacken, durch Beaufschlagen mit Wasser zu kühlen. Allerdings bringt dies einerseits einen hohen Wasserverbrauch mit sich und führt andererseits zu einem Eintrag der löslichen Schadstoffe aus den Schlacken in den Boden.

Aus der JP 11 029810 A ist ein Verfahren zum Verhindern von Pulverstaub und zum Rückgewinnen von Metall aus Schlacke bekannt, bei dem Wasser auf pulverige Schlacke gesprüht wird.

Aus der LU 57 207 A1 ist ein Verfahren zum Granulieren von Hochofenschlacke bekannt.

Die DE 14 33 462 A1 beschreibt ein Verfahren und eine Vorrichtung zur Herstellung von Schlacke in gebrochener Form.

Aufgabe der Erfindung ist es daher, ein Kühlbett für Schlacken und ein Verfahren zum Kühlen von Schlacken zu schaffen, das diese Nachteile vermeidet.

Diese Aufgabe wird erfindungsgemäß dadurch gelöst, daß ein Abgießbett zum Mischen frischer Schlacke mit abgekühlter Schlacke vorgesehen ist und daß von dem Abgießbett räumlich getrennt ein Kühlbett vorgesehen ist, das als nach oben offenes Becken ausgestaltet ist, wobei Mittel zum Erzeugen einer Kühlmittelströmung in Längsrichtung des Kühlbettes vorgesehen sind.

Es hat sich im Rahmen der Erfindung gezeigt, daß durch das in Längsrichtung des Kühlbettes strömende Kühlmittel eine schnelle Kühlung der Schlacken bei weitgehender Dampfvermeidung erfolgt. Zudem bewirkt die durch die erzwungene Strömung erreichte hohe Kühlrate eine Einbindung der Schadstoffe in die Schlacken, die eine spätere Nutzung der Schlacken erleichtert. Bei LD-Schlacken wird beispielsweise der freie Kalk umgewandelt.

Wird die frische Schlacke direkt in das Kühlbett gegeben und mit Kühlmittel beaufschlagt, so bildet sich beim Abkühlen eine glasartige, harte Oberflächenschicht, die aufgrund ihrer isolierenden Eigenschaften zudem das Abkühlen der darunterliegenden Schichten retardiert. Es hat sich daher als sinnvoll erwiesen, in dem Abgießbett bereits abgekühlte Schlacke anzuordnen und die frische Schlacke mit dieser zu mischen (wobei ein Mischungsverhältnis von 0,5 : 1 bis 2:1 (abgekühlte Schlacke : frische Schlacke), vorzugsweise von etwa 1 : 1 gewählt wird). Der Mischvorgang kann mechanisch unterstützt werden, beispielsweise durch Wenden und Bewegen der in dem Abgießbett enthaltenen Schlacken mittels eines Kettenladers. Hierdurch wird ein Schlackengemisch mit einer Temperatur von ca. 800°C erhalten, von dem dann etwa die Hälfte in das Kühlbett transferiert wird. Die andere Hälfte des Schlackengemischs verbleibt in dem Abgießbett, um mit der nächsten Charge frischer Schlacke vermischt zu werden. Auf diese Weise wird eine zweistufige Kühlung erreicht, wobei auf ein mechanisches Vermischen mit bereits abgekühlter Schlacke die hydraulische Kühlung in dem Kühlbett folgt, so daß die heiße Phase von der Naßphase getrennt ist, was auch unter Sicherheitsaspekten von Vorteil ist. Das Abgießbett kann ebenfalls aus Beton bestehen oder durch in den Boden getriebene Spundwände gebildet sein.

Eine bevorzugte Ausgestaltung der Erfindung besteht darin, daß die Mittel zum Erzeugen einer Kühlmittelströmung in Längsrichtung des Kühlbettes ein Gefälle in Längsrichtung des Kühlbettes von der Schlackenaufgabestelle zum Ende des Kühlbettes hin umfassen.

Es ist sinnvoll, daß das Gefälle 1 bis 5°, vorzugsweise 2 bis 3° beträgt.

Durch dieses Gefälle im Kühlbett wird erreicht, daß das Kühlmittel von der Schlackenaufgabestelle zum Ende des Kühlbettes hin zirkuliert.

Eine Weiterbildung der Erfindung besteht darin, daß die Mittel zum Erzeugen einer Kühlmittelströmung in Längsrichtung des Kühlbettes Mittel zum Beaufschlagen der Schlacke mit Kühlmittel im Bereich der Schlackenaufgabestelle und Mittel zum Rückführen des Kühlmittels von dem Ende des Kühlbettes zu den Mitteln zum Beaufschlagen umfassen.

Auf diese Weise kann das Kühlmittel zu den Mitteln zum Beaufschlagen zurückgeführt werden, beispielsweise über ein Leitungssystem mit einer Pumpe.

In diesem Zusammenhang ist es vorteilhaft, daß die Mittel zum Rückführen des Kühlmittels Mittel zum Reinigen des Kühlmittels umfassen.

Es ist zweckmäßig, daß die Mittel zum Reinigen des Kühlmittels mindestens eine Dekantiervorrichtung und eine mechanische Filtriervorrichtung umfassen.

Weiterhin ist es vorteilhaft, daß die Mittel zum Rückführen des Kühlmittels ein Pumpbecken umfassen.

Dieses Pumpbecken ist vorteilhafterweise hinter den Mitteln zum Reinigen des Kühlmittels angeordnet und es dient als Kühlmittelpuffer, um jederzeit ausreichend Kühlmittel zur Verfügung zu haben.

Eine vorteilhafte Weiterbildung der Erfindung besteht darin, daß das Becken aus Beton besteht.

Es ist allerdings ebenso möglich, daß das Becken lediglich aus Spundwänden besteht, was kostengünstiger ist.

Eine bevorzugte Ausbildung der Erfindung darin, daß das Becken aus mehreren, beispielsweise vier, formschlüssig verbindbaren (z.B. über eine Nut-Feder-Verbindung) Betonfertigteilen erstellbar ist, die mittels metallischer Spannelemente, beispielsweise Spannhülsen, welche in Metallhülsen in den Betonfertigteilen geführt sind, miteinander verspannt werden und bereits eine Verrohrung für das Kühlmittel aufweisen.

In diesem Zusammenhang ist es zweckmäßig, daß im Bereich der Schlackenaufgabestelle Stahlbrammen in den Beton eingelegt sind.

Da die Schlacken in der Regel aus mehreren Metern Höhe auf das Kühlbett geworfen werden, ist die Schlackenaufgabestelle stark beansprucht. Es hat sich im Rahmen der Erfindung gezeigt, daß Stahlbrammen im Bereich der Schlackenaufgabestelle, die die Hauptverschleißzone darstellt, die Standzeit des Kühlbettes deutlich erhöhen.

Eine vorteilhafte Weiterbildung der Erfindung besteht darin, daß ein metallischer oder keramischer Verschleißschutz auf die Stahlbrammen aufgebracht ist.

Durch einen derartigen Verschleißschutz, der beispielsweise in Form von hochverschleißfesten Stahlblechen oder Keramikauflagen auf die Stahlbrammen aufgebracht wird, erhöht sich die Standzeit des Kühlbettes deutlich.

Im Rahmen der Erfindung liegt auch ein Verfahren zum Kühlen von Schlacke, gekennzeichnet durch folgende Verfahrensschritte:
- die Schlacke wird in einem Abgießbett mit abgekühlter Schlacke vermischt, um ein Schlackengemisch mit einer Schlackentemperatur von ca. 800°C zu erzielen,
- eine Hälfte des Schlackengemischs verbleibt im Abgießbett und die andere Hälfte wird in ein von dem Abgießbett räumlich getrenntes Kühlbett transportiert, das als Becken (1) ausgestaltet ist, welches in Längsrichtung von der Schlackenaufgabestelle zum Ende des Beckens (1) hin ein Gefälle aufweist,
- die Schlacke wird im Bereich der Schlackenaufgabestelle über Mittel (3) zum Beaufschlagen mit Kühlmittel beaufschlagt,
- das Kühlmittel wird über Mittel (5) zum Rückführen des Kühlmittels von dem Ende des Beckens (1) zu den Mitteln (3) zum Beaufschlagen rückgeführt und
- im Bereich der Mittel (5) zum Rückführen des Kühlmittels sind Mittel (6) zum Reinigen des Kühlmittels vorgesehen.

Es wird also sichergestellt, daß eine Kühlmittelströmung in Längsrichtung des Kühlbettes vorliegt, die eine hohe Kühlrate und ein Einbinden von Schadstoffen ermöglicht. Zudem wird das Kühlmittel im Kreis geführt, was sowohl in ökonomischer als auch in ökologischer Hinsicht von Vorteil ist, da sowohl ein geringer Kühlmittelverbrauch gegeben ist als auch ein Kühlmittel- und Schadstoffeintrag in das Grundwasser vermieden wird.

Wie bereits oben ausgeführt, ist es sinnvoll, die heiße Phase von der Naßphase zu trennen, was durch ein derartiges vorheriges Abkühlen der Schlacke vor der Aufgabe auf das Kühlbett erfolgen kann.

In diesem Zusammenhang ist es sinnvoll, daß eine Hälfte des Schlackengemischs im Abgießbett verbleibt und die andere Hälfte in das Kühlbett transportiert wird.

Nachfolgend werden Ausführungsbeispiele der Erfindung anhand von Zeichnungen erläutert.

Es zeigen
- Fig. 1: eine Draufsicht auf ein erfindungsgemäßes Kühlbett für Elektroschlacken,
- Fig. 2: eine Seitenansicht eines erfindungsgemäßen Kühlbettes gemäß Fig. 1,
- Fig. 3: eine Draufsicht auf ein erfindungsgemäßes Kühlbett für LD-Schlacken
- Fig. 4: eine Draufsicht auf eine Anlage mit zwei Abguß- und zwei Kühlbetten.

Wie aus den Fig. 1 bis 3 ersichtlich, ist das Kühlbett als nach oben offenes Becken 1 ausgestaltet, das beispielsweise aus Beton besteht und in das im Bereich der Schlackenaufgabestelle Stahlbrammen 2 in Vertiefungen eingelassen sind. Diese dienen als Verschleißschutz und können zusätzlich durch eine Auflage aus Keramik oder hochverschleißfestem Stahl geschützt werden.

Im Bereich der Schlackenaufgabestelle sind Mittel 3 zum Beaufschlagen der Schlacke mit Kühlmittel, in der Regel mit Wasser, vorgesehen, die als Sprühlanzen 3 ausgebildet sind.

Aus Fig. 2 ist ersichtlich, daß das Becken 1 vom Bereich der Schlackenaufgabestelle zum Ende des Beckens 1 hin ein Gefälle von ca. 2° aufweist, so daß das Kühlmittel in Längsrichtung des Beckens 1 zu dessen Ende hin strömt. Dort tritt das Kühlmittel durch ein Gitter 4 und wird über Mittel 5 zum Rückführen des Kühlmittels wieder zu den Mitteln 3 zum Beaufschlagen des Kühlmittels zurückgeführt. Das Kühlmittel zirkuliert also, so daß nur das verdampfte Kühlmittel durch Zugabe von frischem Kühlmittel ersetzt werden muß.

Im Bereich der Mittel 5 zum Rückführen des Kühlmittels sind Mittel 6 zum Reinigen des Kühlmittels angeordnet, die eine Dekantiervorrichtung 6a für schwere Stoffe, insbesondere Metalle, ein Trennbecken 6b für Calciumoxid (CaO) und eine mechanische Filtriervorrichtung 6c umfassen. An die Mittel 6 zum Reinigen des Kühlmittels schließt sich ein Pumpbecken 7 an, das als Kühlmittelpuffer dient. In das Pumpbecken 7 mündet die Kühlmittelzuleitung 8, über die frisches Kühlmittel zugeführt wird. Eine Pumpe 9 dient der Kühlmittelzirkulation in den Mitteln 5 zum Rückführen des Kühlmittels.

Die Vorrichtung wird wie folgt betrieben.

Es wird im Bereich der Schlackenaufgabe Schlacke in Schichten von ca. 40 cm Dicke aufgebracht. Anschließend werden die Mittel 3 zum Beaufschlagen der Schlacke mit Kühlmittel betätigt. Hierdurch wird bewirkt, daß die Schlacke kristallisiert und zerfällt.

Während 30 min wird über die 6 Düsen der Mittel 3 zum Beaufschlagen der Schlacke ein konstanter Wasserstrahl mit einem Druck von 0,5 bar auf die Schlacke aufgebracht, wobei das Wasser in die Schlacke eindringt und Schadstoffe aus der Schlacke ausgespült werden.

Das Kühlmittel wird hierbei laufend über das Gitter 4 abgezogen, dann dekantiert und von Calciumoxid befreit, dann mechanisch gefiltert und im Pumpbecken 7 mit frischem Kühlmittel versetzt, um einen konstanten Füllstand sicherzustellen. Anschließend wird das Kühlmittel über die Pumpe 9 wieder den Düsen der Mittel 3 zum Beaufschlagen der Schlacke mit Kühlmittel zugeführt.

Wie aus Fig. 4 ersichtlich, umfaßt eine komplette Anlage mindestens ein Abgießbett 10 und ein Kühlbett 11, wobei hier eine Anlage mit je zwei Abgießbetten 10a und 10b und Kühlbetten 11a und 11b umfaßt, die jeweils zyklisch betrieben werden und die durch Spundwände 12 voneinander getrennt sind. In dem Abgießbett 10a wird mittels eines Kettenladers 13 frische Schlacke mit zuvor dort ausgebreiteter bereits abgekühlter Schlacke mechanisch gemischt, um eine Schlackentemperatur von ca. 800°C zu erreichen. Anschließend wird die Hälfte des so erzeugten Schlackengemischs 14 in das Kühlbett 11a gegeben und über die Düsen der Mittel 3 zum Beaufschlagen der Schlacke mit Kühlflüssigkeit beaufschlagt, wie dies gerade in dem Kühlbett 11b erfolgt. Die heiße Phase und die nasse Phase der Schlackenbehandlung finden somit räumlich voneinander getrennt in dem Abgießbett und in dem Kühlbett statt, was auch unter Sicherheitsaspekten von Vorteil ist.

## Patentansprüche

1. Vorrichtung zum Kühlen von Elektro- oder LD-Schlacken, **dadurch gekennzeichnet, daß** ein Abgießbett zum Mischen frischer Schlacke mit abgekühlter Schlacke vorgesehen ist und daß von dem Abgießbett räumlich getrennt ein Kühlbett vorgesehen ist, das als nach oben offenes Becken (1) ausgestaltet ist, wobei Mittel (3, 5) zum Erzeugen einer Kühlmittelströmung in Längsrichtung des Kühlbettes vorgesehen sind.

2. Vorrichtung gemäß Anspruch 1, **dadurch gekennzeichnet, daß** die Mittel (3, 5) zum Erzeugen einer Kühlmittelströmung in Längsrichtung des Kühlbettes ein Gefälle in Längsrichtung des Kühlbettes von der Schlackenaufgabestelle zum Ende des Kühlbettes hin umfassen.

3. Vorrichtung gemäß Anspruch 2, **dadurch gekennzeichnet, daß** das Gefälle 1 bis 5°, vorzugsweise 2 bis 3° beträgt.

4. Vorrichtung gemäß Anspruch 1 oder Anspruch 2, **dadurch gekennzeichnet, daß** die Mittel (3, 5) zum Erzeugen einer Kühlmittelströmung in Längsrichtung des Kühlbettes Mittel (3) zum Beaufschlagen der Schlacke mit Kühlmittel im Bereich der Schlackenaufgabestelle und Mittel (5) zum Rückführen des Kühlmittels von dem Ende des Kühlbettes zu den Mitteln (3) zum Beaufschlagen umfassen.

5. Vorrichtung gemäß Anspruch 4, **dadurch gekennzeichnet, daß** die Mittel (5) zum Rückführen des Kühlmittels Mittel (6) zum Reinigen des Kühlmittels umfassen.

6. Vorrichtung gemäß Anspruch 5, **dadurch gekennzeichnet, daß** die Mittel (6) zum Reinigen des Kühlmittels mindestens eine Dekantiervorrichtung (6a) und eine mechanische Filtriervorrichtung (6c) umfassen.

7. Vorrichtung gemäß Anspruch 4, **dadurch gekennzeichnet, daß** die Mittel (5) zum Rückführen des Kühlmittels ein Pumpbecken (7) umfassen.

8. Vorrichtung gemäß Anspruch 1, **dadurch gekennzeichnet, daß** das Becken (1) aus Beton besteht.

9. Vorrichtung gemäß Anspruch 8, **dadurch gekennzeichnet, daß** im Bereich der Schlackenaufgabestelle Stahlbrammen (2) in den Beton eingelegt sind.

10. Vorrichtung gemäß Anspruch 9, **dadurch gekennzeichnet, daß** ein metallischer oder keramischer Verschleißschutz auf die Stahlbrammen (2) aufgebracht ist.

11. Verfahren zum Kühlen von Elektro- oder LD-Schlacke, **gekennzeichnet durch** folgende Verfahrensschritte:
• die Schlacke wird in einem Abgießbett mit abgekühlter Schlacke vermischt, um ein Schlackengemisch mit einer Schlackentemperatur von ca. 800°C zu erzielen,
• eine Hälfte des Schlackengemischs verbleibt im Abgießbett und die andere Hälfte wird in ein von dem Abgießbett räumlich getrenntes Kühlbett transportiert, das als Becken (1) ausgestaltet ist, welches in Längsrichtung von der Schlackenaufgabestelle zum Ende des Beckens (1) hin ein Gefälle aufweist,
• die Schlacke wird im Bereich der Schlackenaufgabestelle über Mittel (3) zum Beaufschlagen mit Kühlmittel beaufschlagt,
• das Kühlmittel wird über Mittel (5) zum Rückführen des Kühlmittels von dem Ende des Beckens (1) zu den Mitteln (3) zum Beaufschlagen rückgeführt und
• im Bereich der Mittel (5) zum Rückführen des Kühlmittels sind Mittel (6) zum Reinigen des Kühlmittels vorgesehen.

## Claims

1. Arrangement for the cooling of electroslags or LD slags, **characterised in that** a decanting bed is provided in which fresh slag is mixed with cooled slag and that a cooling bed is provided which is separated spatially from the decanting bed and is configured as an open-topped basin (1), means (3, 5) for generating a coolant flow in the longitudinal direction of the cooling bed being provided.

2. Arrangement according to claim 1, **characterised in that** the means (3, 5) for generating a coolant flow in the longitudinal direction of the cooling bed include a gradient in the longitudinal direction of the cooling bed from the slag feed point to the end of the cooling bed.

3. Arrangement according to claim 2, **characterised in that** the gradient is 1 to 5°, preferably 2 to 3°.

4. Arrangement according to claim 1 or claim 2, **characterised in that** the means (3, 5) for generating a coolant flow in the longitudinal direction of the cooling bed include means (3) for impacting the slag with coolant in the area of the slag feed point and means (5) for returning the coolant from the end of the cooling bed to the impacting means (3).

5. Arrangement according to claim 4, **characterised in that** the means (5) for returning the coolant include coolant-cleaning means (6).

6. Arrangement according to claim 5, **characterised in that** the coolant-cleaning means (6) include at least one decanting device (6a) and a mechanical filtering device (6c).

7. Arrangement according to claim 4, **characterised in that** the means (5) for returning the coolant include a pump basin (7).

8. Arrangement according to claim 1, **characterised in that** the basin (1) consists of concrete.

9. Arrangement according to claim 8, **characterised in that** steel slabs (2) are inserted into the concrete in the area of the slag feed point.

10. Arrangement according to claim 9, **characterised in that** the steel slabs (2) have a metallic or ceramic coating to protect against wear.

11. Method for cooling electroslags or LD slags, **characterised by** the following steps:
• mixing the slag with cooled slag in a decanting bed in order to obtain a slag mixture with a slag temperature of approx. 800 °C,
• leaving half of the slag mixture in the decanting bed and transferring the other half to a cooling bed which is spatially separated from the decanting bed and is configured as a basin (1) that slopes, in the longitudinal direction of the cooling bed, from the slag feed point to the end of the basin (1),
• impacting the slag with coolant in the area of the slag feed point via impacting means (3),
• returning the coolant from the end of the basin (1) to the impacting means (3) via coolant-return means (5), and
• providing coolant-cleaning means (6) in the area of the coolant-return means (5).

## Revendications

1. Dispositif pour refroidir du laitier d'aciérie électrique ou du laitier LD, **caractérisé en ce qu'**il est prévu une fosse de coulée pour mélanger du laitier frais avec du laitier refroidi, et **en ce qu'**il est prévu une fosse de refroidissement séparée spatialement de la fosse de coulée et conçue comme un bassin (1) ouvert vers le haut, des moyens (3, 5) étant prévus pour générer un courant de fluide de refroidissement dans la direction longitudinale de la fosse de refroidissement.

2. Dispositif selon la revendication 1, **caractérisé en ce que** les moyens (3, 5) pour générer une circulation d'un fluide de refroidissement dans la direction longitudinale de la fosse de refroidissement comprennent une pente dans la direction longitudinale de la fosse de refroidissement et s'étendant depuis le point d'introduction du laitier jusqu'à la fin de la fosse de refroidissement.

3. Dispositif selon la revendication 2, **caractérisé en ce que** la pente est comprise entre 1 ° et 5°, de préférence entre 2° et 3°.

4. Dispositif selon la revendication 1 ou 2, **caractérisé en ce que** les moyens (3, 5) pour générer une circulation d'un fluide de refroidissement dans la direction longitudinale de la fosse de refroidissement comprennent des moyens (3) pour alimenter le laitier avec du fluide de refroidissement dans la zone du point d'introduction du laitier et des moyens (5) pour recycler le fluide de refroidissement depuis la fin de la fosse de refroidissement vers les moyens (3) d'alimentation.

5. Dispositif selon la revendication 4, **caractérisé en ce que** les moyens (5) pour recycler le fluide de refroidissement comprennent des moyens (6) pour nettoyer le fluide de refroidissement.

6. Dispositif selon la revendication 5, **caractérisé en ce que** les moyens (6) pour nettoyer le fluide de refroidissement comprennent au moins un dispositif de décantation (6a) et un dispositif de filtration (6c).

7. Dispositif selon la revendication 4, **caractérisé en ce que** les moyens (5) pour recycler le fluide de refroidissement comprennent une pompe (7).

8. Dispositif selon la revendication 1, **caractérisé en ce que** le bassin (1) est réalisé en béton.

9. Dispositif selon la revendication 8, **caractérisé en ce que** des brames (2) en aciers sont insérées dans la zone du point d'introduction du laitier.

10. Dispositif selon la revendication 9, **caractérisé en ce qu'**une couche de protection contre l'usure métallique ou céramique est appliquée sur les brames en acier (2).

11. Procédé pour refroidir du laitier d'aciérie électrique ou du laitier LD, **caractérisé par** les étapes de procédé suivantes :
• le laitier est mélangé à du laitier refroidi dans une fosse de coulée pour obtenir un mélange de laitier ayant une température de laitier d'environ 800 °C,
• la moitié du mélange de laitier reste dans la fosse de coulée et l'autre moitié est transportée dans une fosse de refroidissement séparée spatialement de la fosse de coulée et conçue sous la forme d'un bassin (1), lequel bassin présente dans la direction longitudinale une pente s'étendant depuis le point d'introduction du laitier jusqu'à la fin du bassin (1),
• le laitier, dans la zone du point d'introduction, est alimenté en fluide de refroidissement par le biais de moyens (3) d'alimentation,
• le fluide de refroidissement est recyclé par le biais de moyens (5) de recyclage du fluide de refroidissement depuis la fin du bassin (1) jusqu'aux moyens (3) d'alimentation, et
• des moyens (6) sont prévus dans la zone des moyens (5) de recyclage du fluide de refroidissement pour nettoyer le fluide de refroidissement.
